# EUROPÄISCHE PATENTSCHRIFT

(11) **EP 0 623 730 B1**
(45) Veröffentlichungstag und Bekanntmachung des Hinweises auf die Patenterteilung: **10.12.1997**
(21) Anmeldenummer: 94106004.8
(22) Anmeldetag: 18.04.1994
(51) Int. Cl.: E06B 7/22, E06B 7/23

(54) **Elastische Strangdichtung für Fenster, Türen oder dgl.**
Extruded elastic sealing for windows, doors or the same
Garniture d'étanchéité élastique extrudée

(30) Priorität: 03.05.1993 DE 9306738 U
(43) Veröffentlichungstag der Anmeldung: 09.11.1994
(73) Patentinhaber: DEVENTER PROFILE GmbH & Co. KG, D-13587 Berlin (DE)
(72) Erfinder: Förster, Arthur, D-14193 Berlin (DE)
(74) Vertreter: Geyer, Werner, Dr.-Ing.

(56) Entgegenhaltungen:
- DE-A- 2 022 110
- DE-U- 1 938 281
- DE-U- 6 752 894
- DE-U- 7 427 675
- DE-U- 7 623 070
- DE-U- 7 832 903
- DE-U- 8 128 016

## Beschreibung

Die Erfindung bezieht sich auf eine elastische Strangdichtung für Fenster, Türen oder dgl., mit einem oberen Dichtungskopf, der bei Dichteingriff einen Dichtungsbereich zwischen zwei abzudichtenden Flächen ausbildet, und mit einem unteren Dichtungsfuß, der einen vom Dichtungskopf aus verlaufenden Fußsteg sowie zur Halterung der Strangdichtung in einer Aufnahmenut eines Flügel- oder Rahmenfalzes eines Fensters, einer Türe oder dgl. eine mit dem Fußsteg verbundene Profilausbildung aufweist, die - im Querschnitt der Strangdichtung gesehen - mindestens auf einer Seite des Fußsteges eine von diesem schräg nach oben abstehende, elastisch verbiegbare Fußlippe sowie eine weitere deformierbare elastische Halterungseinrichtung umfaßt, die beim Einsetzen des Dichtungsfußes in die Aufnahmenut nur dann in verhakenden Wirkeingriff mit der Aufnahmenut gelangt, wenn die Fußlippe in Richtung auf den Fußsteg hin verbogen wird.

Solche elastischen Strangdichtungen werden insbesondere bei Holzfenstern, Holztüren oder dgl. üblicherweise in der Form eingebaut, daß in einem Falz oder in einem Rahmen eines Fensters oder einer Türe eine entsprechende Aufnahmenut angebracht wird, in welche die elastische Strangdichtung mit dem Dichtungsfuß eingesetzt und mittels der dort angebrachten Halterungseinrichtungen in der Aufnahmenut so verankert wird, daß ein fester Sitz der Strangdichtung in der Aufnahmenut entsteht. Bei bekannten Strangdichtungen werden zu diesem Zweck mindestens auf einer Seite des Fußsteges eine oder gar zwei gleich lange, schräg nach oben (d.h. in Richtung auf den Dichtungskopf hin) abspreizende, elastisch deformierbare Fußlippen als Halterungseinrichtungen verwendet, deren Spreizwinkel und Länge so gewählt ist, daß sie beim Einsetzen des Fußbereiches in die Aufnahmenut von der den freien Enden der Lippen zugeordneten Seitenfläche der Aufnahmenut unter Verkleinerung des Spreizwinkels und dadurch unter Aufbau einer elastischen Vorspannkraft in Richtung auf den Fußsteg des Fußbereiches hin umgebogen werden. Hierdurch werden die Endkanten der freien Endflächen der Fußlippen gegen die Seitenfläche der Aufnahmenut angedrückt und dadurch die gewünschte Halterung in der Aufnahmenut erreicht. Wenn auf die Dichtung eine Kraft in Richtung aus der Aufnahmenut heraus wirkt, entsteht an jeder Fußlippe eine Kraft, die in Richtung auf eine Abspreizung der Fußlippe vom Fußsteg weg wirkt und dadurch den Fußbereich in der Aufnahmenut gegen ein Herausziehen sozusagen "verkrallt".

Bisher werden z.B. im Bereich von Holzfenstern, aber auch im Bereich von Türen, unterschiedliche große Aufnahmenuten eingesetzt, wobei Nutbereiten von 4 mm, 4,5 mm oder 5 mm gängig sind. Die entsprechenden Aufnahmenuten werden mittels spezieller Profilfräser in die Fenster- oder Türrahmen eingebracht, was jedoch zur Folge hat, daß in Abhängigkeit von der einmal vorhandenen bzw. eingebrachten Nutbreite eine Strangdichtung mit einem für diese Nutbreite passenden Dichtungsfuß eingesetzt werden muß. Dies führt dazu, daß z.B. die Hersteller von Strangdichtungsprofilen für jede Nutbreite eine eigene Dichtung mit einem entsprechenden Fußbereich herstellen bzw. anbieten müssen. Auch der einschlägige Fachhandel muß entsprechend Strangdichtungen mit unterschiedlichen Fußbereichen auf Lager halten.

Eine elastische Strangdichtung der eingangs genannten Art wird in dem DE-U-78 32 903 (Fig. 3) beschrieben. Diese bekannte Dichtung ist zwar prinzipiell für zwei unterschiedlich breite Aufnahmenuten einsetzbar, für deren jede eigene, unterschiedlich weit seitlich vorspringende Fußlippen vorgesehen sind, die jedoch infolge ihrer Übereinander-Anordnung auch eine relativ große Länge des Fußsteges und damit das Vorhandensein einer entsprechend tiefen Aufnahmenut bedingen, wobei gleichzeitig insgesamt auch ein relativ großer Platzbedarf hinsichtlich der jeweils erforderlichen Nutbreite besteht.

Ausgehend hiervon liegt der Erfindung die Aufgabe zugrunde, eine Strangdichtung der eingangs genannten Art so weiterzuentwickeln, daß es für den Einsatz bei unterschiedlichen Nutbreiten noch nicht einmal weiterer Fußlippen am Fußsteg bedarf und dennoch die erforderliche Abstützwirkung gegen ein unerwünschtes Herausziehen der Strangdichtung aus der Aufnahmenut auch bei unterschiedlichen Nutbreiten gewährleistet ist.

Erfindungsgemäß wird dies bei einer gattungsgemäßen Strangdichtung dadurch erreicht, daß die weitere Halterungseinrichtung in Form eines auf der dem Fußsteg abgewandten Seite der Fußlippe in einem Abstand von deren freiem Ende angebrachten, elastisch deformierbaren Vorsprungs ausgebildet ist.

Bei der erfindungsgemäßen Strangdichtung wird also im Grundsatz ein Fußbereich eingesetzt, bei dem es neben einer Fußlippe als Halterungs- bzw. Verankerungselement für eine bestimmte Breite der Aufnahmenut keiner weiteren Fußlippe mehr bedarf, sondern nur des Anbringens eines entsprechend vorgesehenen Vorsprungs auf der Außenseite der vorhandenen Fußlippe, der in einem solchen Abstand vom freien Ende der Fußlippe ausgebildet ist, daß er, wenn diese um ein entsprechendes Maß in Richtung auf den Fußsteg hin infolge einer entsprechend kleineren Aufnahmenut-Breite verbogen ist, in den gewünschten zusätzlichen Stützeingriff mit der Seitenwand der Aufnahmenut gelangt und dadurch die erforderliche Abstützwirkung gegen ein unerwünschtes Herausziehen der Strangdichtung aus der Aufnahmenut bewirkt.

In besonders bevorzugter Ausbildung der Erfindung ist der elastische Vorsprung sägezahnförmig ausgebildet. Dies erweist sich zwar als ganz besonders günstig, jedoch kann der Vorsprung ohne weiteres auch in anderen geeigneten Querschnittsformen ausgebildet werden, wobei sich insbesondere spitze Querschnittsformen eignen, da sie eine besonders starke Abstützwirkung ergeben. Es wäre sogar vorstellbar, daß für bestimmte Einsatzfälle zur Erhöhung der Abstützkraft ein spitzer Vorsprung seinerseits noch einmal an seinen Seitenflanken mit entsprechend kleineren spitzen Vorsprüngen versehen sein könnte.

Eine ganz besonders vorzugsweise Ausgestaltung der erfindungsgemäßen Strangdichtung läßt sich dadurch erreichen, daß an der Fußlippe neben dem Vorsprung noch weitere Vorsprünge auf der vom freien Ende der Fußlippe abgewandten Seite des Vorsprungs als zusätzliche Halterungseinrichtungen vorgesehen sind, die so ausgebildet und angeordnet werden, daß sie allesamt bei zunehmender Verbiegung der Fußlippe nacheinander in verhakenden Wirkeingriff mit der Aufnahmenut gelangen. Hierdurch wird die vorteilhafte Möglichkeit eröffnet, den Fußbereich nicht nur für zwei, sondern für drei oder gar mehr unterschiedliche Nutbreiten einsetzen zu können, wobei sich bei jeder der unterschiedlichen Nutbreiten stufenweise entsprechend eine (oder mehrere) zusätzliche Vorsprünge zum verklemmenden Haltern des Fußbereiches in der Aufnahmenut wirkungsmäßig zuschalten. Sind bei einer erfindungsgemäßen Strangdichtung am Fußsteg mehr als eine Fußlippe angebracht, werden bevorzugt auch auf diesen weiteren Fußlippen elastisch deformierbare Vorsprünge auf deren dem Fußsteg abgewandten Seiten ausgebildet.

Vorteilhafterweise werden bei der erfindungsgemäßen Strangdichtung diese zusätzlichen Halterungseinrichtungen so angeordnet und ausgebildet, daß sie sich dann stufenweise wirkungsmäßig "zuschalten", wenn die Fußlippe jeweils um ein gleichgroßes Maß zusätzlich in Richtung auf den Fußsteg hin verbogen wird, oder in anderen Worten: die zusätzlichen Halterungseinrichtungen sind so ausgebildet und angeordnet, daß sie in gleich großen Stufen der Verbiegung der Fußlippe in Wirkeingriff mit der entsprechenden Seitenwand der Aufnahmenut gelangen, daß also die Abstufung in der Nutbreite zwischen zwei sich aufeinanderfolgend zuschaltenden Halterungseinrichtungen jeweils gleich groß ist. Die Auslegung kann so erfolgen, daß bei jeder neuen Abstufung sich nicht nur eine, sondern zwei oder gar mehrere dieser zusätzlichen Halterungseinrichtungen zuschalten, so daß bei kleiner werdender Nutbreite ein verstärkter Halterungseffekt erreicht werden kann. In bestimmten Einsatzfällen kann aber auch ein entgegengesetzter Effekt wünschenswert sein, d.h. daß bei größeren Nutbreiten sich zunächst jeweils mehrere zusätzliche Halterungseinrichtungen zuschalten, während mit zunehmend kleiner werdender Nutbreite eine geringer werdende Anzahl von zusätzlichen Halterungseinrichtungen (im Grenzfall nur eine), wirksam wird.

Für den Fall, daß bei der erfindungsgemäßen Strangdichtung neben der Fußlippe (als Halterungselement für die größte Nutbreite) noch mindestens eine zusätzliche Halterungseinrichtung in Form einer Lippe vorliegt, ist es vorteilhaft, wenn diese verschiedenen Halterungseinrichtungen in Form von Lippen (unterschiedlicher Länge) übereinander, ihren Längen entsprechend, so angeordnet sind, daß die längste Lippe (also die Fußlippe) oben, die nächstlange Lippe danach usw. und die kürzeste Lippe unten liegt.

Die erfindungsgemäße Strangdichtung schafft die Möglichkeit, je nach ihrer spezifischen Ausbildung mit einer einzigen Gestaltung des Fußabschnitts der Dichtung mehrere oder sogar alle erwünschten Nutbreiten der Aufnahmenut bedienen zu können, was die erforderliche Anzahl herzustellender Strangdichtungen deutlich reduziert und auch zu einer erheblichen Vereinfachung bei der Lagerhaltung solcher Dichtungen führt, da für unterschiedliche Nutbreiten nicht mehr unterschiedliche Dichtungsgrößen hergestellt bzw. auf Lager gehalten werden müssen.

Die Erfindung wird nachfolgend anhand der Zeichnung im Prinzip beispielshalber noch näher erläutert. Es zeigen:
Fig. 1 einen Querschnitt durch eine erste Ausbildungsform einer erfindungsgemäßen Strangdichtung;
Fig. 2 einen Schnitt durch den Dichtungsfuß einer zweiten Ausführungsform einer erfindungsgemäßen Strangdichtung;
Fig. 3 einen Schnitt durch den Dichtungsfuß einer dritten Ausführungsform einer erfindungsgemäßen Strangdichtung sowie
Fig. 4 und 5 die erfindungsgemäße Strangdichtung gemäß Fig. 1 im eingebauten Zustand bei einer breiteren (Fig. 4) und einer demgegenüber weniger breiten (Fig. 5) Aufnahmenut.

Die in Fig. 1 dargestellte elastische Strangdichtung weist einen Dichtungskopf 1 auf, der im eingebauten Zustand der Strangdichtung zum Abdichten zweier gegeneinander abzudichtender Flächen dient und im Dichteingriff einen entsprechenden Dichtbereich ausbildet.

Die gezeigte Strangdichtung weist ferner einen Dichtungsfuß 2 auf, der vom Dichtungskopf 1 über eine Abdecklippe 3 getrennt ist, die im eingebauten Zustand der Strangdichtung die Aufnahmenut 15 (Fig. 4 und 5), in die der Dichtungsfuß 2 zur verhakenden Halterung der Dichtung eingeführt ist, auf deren Oberseite überdeckt.

Der Dichtungsfuß 2 besteht aus einem vom Dichtungskopf 1 nach unten vorstehenden Fußsteg 4, an dessen unterem Ende schräg nach oben (d.h. in Richtung auf den Dichtungskopf hin) eine Fußlippe 5 abspreizt. Die Fußlippe 5 ist an ihrem freien Ende mit einer im wesentlichen ebenen Endfläche 16 versehen, die oben bzw. unten von entsprechenden Seitenkanten begrenzt wird.

Auf der dem Fußsteg 4 abgewandten Unterseite (Außenseite) der Fußlippe 5 ist in einem Abstand a von deren freiem Ende 16 in Richtung auf den Fußsteg 4 hin versetzt ein im Querschnitt sägezahnförmiger Vorsprung 6 ausgebildet, dessen zum freien Ende 16 der Fußlippe 5 liegende Seitenflanke ungefähr in einem rechten Winkel zur Unterseite der Fußlippe 5 angestellt ist, während die andere Seitenflanke einen demgegenüber erheblich kleineren, spitzen Winkel mit der Unterseite der Fußlippe 5 einschließt.

In den Fig. 4 und 5 ist die Dichtung aus Fig. 1 in einem in eine Aufnahmenut 15 eines Holzfensters oder einer Holztüre eingebauten Zustand für zwei unterschiedlich große Breiten der Aufnahmenut 15 dargestellt. Fig. 4 zeigt dabei den Einbau der Dichtung in einer Aufnahmenut 15 einer größeren Nutbreite, z.B. von 5 mm, wobei sich hier die erforderliche Verhakungs- bzw. Abstützwirkung dadurch ergibt, daß die bei der Einführung in die Aufnahmenut 15 etwas in Richtung auf den Fußsteg 4 hin elastisch umgebogene Fußlippe 5 mit ihrer an der zugewandten Seitenwand 20 der Aufnahmenut 15 anliegenden Seitenkante 21 unter Druck anliegt. Will man die Strangdichtung aus der Aufnahmenut 15 herausziehen, würden die zwischen der Seitenkante 21 der Fußlippe 5 und der Seitenwand 20 der Aufnahmenut 15 wirkenden Reibungskräfte in Richtung auf eine Vergrößerung des Aufspreizwinkels der Fußlippe 5 relativ zum Fußsteg 4 wirken mit der Folge einer entsprechenden Verkeilung der Fußlippe 5 in der Aufnahmenut 15. Hierdurch wird ein ausreichend sicherer Halt des Dichtungsfußes 2 der Strangdichtung in der Aufnahmenut 15 erreicht.

Fig. 5 zeigt dieselbe Strangdichtung, wie sie in Fig. 1 dargestellt ist, wobei hier der Dichtungsfuß in einer Aufnahmenut 15 sitzt, die eine um das Maß a geringere Breite als die in Fig. 4 dargestellte Aufnahmenut hat. Durch diese geringere Breite der Aufnahmenut 15 in Fig. 5 ist die Fußlippe 5 stärker in Richtung auf den Fußsteg 4 als im Fall der Darstellung der Fig. 4 abgewinkelt, wodurch nun die Spitze 22 des sägezahnförmigen Vorsprungs 6 auf der Unterseite der Fußlippe 5 in Druck-Anlage- und damit in Wirkkontakt mit der zugeordneten Seitenfläche 20 der Aufnahmenut 15 gelangt. Hierdurch ergibt sich nunmehr eine ausreichende Halterung gegen ein unerwünschtes Herausziehen der Strangdichtung aus der Aufnahmenut 15 infolge des Anpressens der Spitze 22 des Vorsprungs 6 an die Seitenwand 20 der Aufnahmenut 15. Hingegen ist die Abstützwirkung der Seitenkante 21 des freien Endes 16 der Fußlippe 5 durch die relativ starke Verschwenkung deren Endbereiches in Richtung auf den Fußsteg 4 hin nicht mehr für die Ausbildung eines ausreichenden Halteeffektes ausreichend, der nun aber über den Vorsprung 6 erreicht wird.

In den Fig. 2 und 3 sind zwei weitere Ausführungsformen für den Dichtungsfuß 2 einer Strangdichtung, wie sie in Fig. 1 gezeigt ist, dargestellt, wobei jeweils nur ein Schnitt durch den Fußbereich gezeigt ist.

Die Ausführungsform nach Fig. 2 unterscheidet sich von der nach Fig. 1 dadurch, daß auf der Unterseite der Fußlippe 5 nicht nur ein Vorsprung 6, sondern drei sägezahnförmige Vorsprünge 6, 7 und 8 angeordnet sind, deren Spitzen zueinander um dasselbe Maß a wie die Spitze des Vorsprungs 6 von der unteren Seitenkante 21 der Endfläche 16 der Fußlippe 5 entfernt sind. Eine Strangdichtung mit einem solchen Dichtungsfuß kann für vier unterschiedlich breite Aufnahmenuten eingesetzt werden, wobei im Falle der Aufnahmenut mit der größten Breite der nötige Halterungseffekt durch die Druckanlage der Randkante 21 der Endfläche 16 an der zugeordneten Seitenwand der Aufnahmenut erreicht wird. Wird der Dichtungsfuß in eine um das Maß a kleinere Aufnahmenut eingesetzt, gelangt die Spitze des Vorsprungs 6, bei einer nochmals um das Maß a kleineren Aufnahmenut die Spitze des Vorsprungs 7 und bei einer erneut um das Maß a kleineren Aufnahmenut die Spitze des Vorsprungs 8 in Anlage- und damit Wirkkontakt mit der zugeordneten Seitenwand der Aufnahmenut, so daß sich stufenweise jeweils eine weitere Halterungseinrichtung 6 bzw. 7 bzw. 8 bei einer entsprechenden Verkleinerung der Breite der Aufnahmenut wirkungsmäßig zuschaltet.

Fig. 3 zeigt eine Ausführungsform für einen Dichtungsfuß, bei der übereinander drei vom Fußtseg 4 schräg nach oben vorspringende, parallel zueinander ausgerichtete, unterschiedlich lange elastische Lippen 5 bzw. 9 bzw. 17 vorgesehen sind. Dabei liegt die längste Lippe oben, unter ihr ist die zweitlängste Lippe 9 angeordnet, während die kürzeste Lippe 17 sich ganz unten am Ende des Fußsteges 4 befindet.

Auf der Unterseite der obenliegenden, längsten Fußlippe 5 sind drei sägezahnförmige Vorsprünge 10, 11, 12 (ähnlich einer Anordnung wie in Fig. 2) angebracht, während auf der Unterseite der mittleren Lippe 9 zwei sägezahnförmige Vorsprünge 13 und 14 angeordnet sind. Auf der Unterseite der kürzesten Lippe 17 ist ein sägezahnförmiger Vorsprung 18 vorgesehen.

Die einzelnen Vorsprünge bzw. Lippen sind so angeordnet, daß an der breitesten Aufnahmenut nur die untere Seitenkante der Endfläche 16 der Fußlippe 5 mit der Seitenwand der Aufnahmenut in Wirkeingriff steht und die gewünschte Halterung gewährleistet. Bei einer etwas kleineren Nutbreite schaltet sich wirkungsmäßig der Vorsprung 10 zu, dessen Spitze dann ebenfalls in Anlagekontakt an die Seitenwand 20 der Aufnahmenut 15 gelangt. Bei einer nochmals entsprechend kleineren Aufnahmenut schalten sich dann der Vorsprung 11 und die Endfläche der Lippe 9 wirkungsmäßig zu. Dies geschieht dadurch, daß die Spitze des Vorsprungs 11 und die untere Randkante des freien Endes der Lippe 9 mit der Seitenwand der Aufnahmenut etwa gleichzeitig in Anlagekontakt gelangen. Bei nochmals kleinerer Aufnahmenut schalten sich dann (ebenfalls etwa gleichzeitig) die Spitzen der Vorsprünge 12 und 13 wirkungsmäßig zu und bei noch weiteren Verkleinerungen der Aufnahmenut stufenweise die Spitze des Vorsprungs 14, die untere Randkante des freien Endes der Lippe 16 und (als letztes) die Spitze des Vorsprungs 18. Damit läßt sich ein solcher Dichtungsfuß für sieben unterschiedlich breite, in ihren Weiten relativ klein gestufte Aufnahmenuten verwenden.

Selbstverständlich können die relativen Versatzabstände zwischen den einzelnen Lippenenden bzw. Vorsprüngen auch in jedem anderen gewünschten Abstufungsmuster zueinander eingesetzt werden.

## Patentansprüche

1. Elastische Strangdichtung für Fenster, Türen oder dgl., mit einem oberen Dichtungskopf (1), der bei Dichteingriff einen Dichtungsbereich zwischen zwei abzudichtenden Flächen ausbildet, und mit einem unteren Dichtungsfuß (2), der einen vom Dichtungskopf (1) aus verlaufenden Fußsteg (4) sowie zur Halterung der Strangdichtung in einer Aufnahmenut (15) eines Flügel- oder Rahmenfalzes eines Fensters, einer Türe oder dgl. eine mit dem Fußsteg (4) verbundene Profilausbildung aufweist, die - im Querschnitt der Strangdichtung gesehen - mindestens auf einer Seite des Fußsteges (4) eine von diesem schräg nach oben abstehende, elastisch verbiegbare Fußlippe (5) sowie eine weitere elastisch deformierbare Halterungseinrichtung umfaßt, die beim Einsetzen des Dichtungsfußes (2) in die Aufnahmenut (15) nur dann in verhakenden Wirkeingriff mit der Aufnahmenut (15) gelangt, wenn die Fußlippe (5) in Richtung auf den Fußsteg (4) hin verbogen wird, dadurch gekennzeichnet, daß die weitere Halterungseinrichtung in Form eines auf der dem Fußsteg (4) abgewandten Seite der Fußlippe (5) in einem Abstand (a) von deren freiem Ende (16) angebrachten, elastisch deformierbaren Vorsprungs (6) ausgebildet ist.

2. Elastische Strangdichtung nach Anspruch 1, dadurch gekennzeichnet, daß der Vorsprung (6) im Querschnitt sägezahnförmig ausgebildet ist.

3. Elastische Strangdichtung nach Anspruch 1 oder 2, dadurch gekennzeichnet, daß an der Fußlippe (5) neben dem Vorsprung (6) noch weitere Vorsprünge (7,8) auf der vom freien Ende der Fußlippe (5) abgewandten Seite des Vorsprungs (6) vorgesehen sind.

4. Elastische Strangdichtung nach Anspruch 3, bei der am Fußsteg (4) noch zusätzliche Fußlippen (9;16) angebracht sind, dadurch gekennzeichnet, daß auch auf diesen zusätzlichen Fußlippen (9;16) auf deren dem Fußsteg (4) abgewandten Seiten elastisch deformierbare Vorsprünge (10-14;17) ausgebildet sind.

5. Elastische Strangdichtung nach Anspruch 4, dadurch gekennzeichnet, daß alle Fußlippen (5,9,16) übereinander entsprechend ihren Längen so angeordnet sind, daß die längste Fußlippe (5) oben und die kürzeste Fußlippe (16) unten liegt.

## Claims

1. Flexible cord seal for windows, doors or the like with an upper sealing head (1) which during sealing engagement forms a sealing area between two surfaces to be sealed and with a lower sealing foot (2), which is provided with a foot piece (4) running from the sealing head (1) and with a profile formation connected to the foot piece (4) for holding the cord seal in a housing slot (15) of a leaf or frame recess of a window, a door or the like, which, when seen in the cross section of the cord seal includes at least on one side of the foot piece (4) an elastically deformable foot lip (5) which stands away from this obliquely in the upward direction as well as a further elastically deformable holding device which when the sealing foot (2) is inserted in the housing slot (15) only comes into a hook-type effective engagement with the housing slot (15) when the foot lip (5) is bent in in the direction of the foot piece (4), characterized in that the further holding device is constructed in the form of an elastically deformable protrusion (6) which is provided at the side of the foot lip (5) which is turned away from the foot piece (4) at a distance (a) from its free end (16).

2. Flexible cord seal according to claim 1, characterized in that the protrusion (6) is constructed with a saw-tooth formation in cross section.

3. Flexible cord seal according to claims 1 or 2, characterized in that further protrusions (7, 8) are provided at the foot lip (5) next to the protrusion (6) at the side of the protrusion (6) turned away from the free end of the foot lip (5).

4. Flexible cord seal according to claim 3 on which additional foot lips (9;16) are provided at the foot piece (4), characterized in that elastically deformable protrusions (10-14;17) are also formed on these additional foot lips (9;16) on their sides turned away from the foot piece (4).

5. Flexible cord seal according to claim 4, characterized in that all foot lips (5,9,16) are arranged over each other according to their lengths in such a way that the longest foot lip (5) is located in the upper position and the shortest foot lip (16) is located in the lower position.

## Revendications

1. Garniture d'étanchéité élastique extrudée pour fenêtres, portes ou similaires, équipée d'une partie supérieure de garniture (1), laquelle forme par agrippage étanche une zone d'étanchéité entre deux surfaces à rendre étanches, et équipée d'une partie inférieure (2), laquelle présente une barrette de base (4) partant du sommet de la garniture (1) ainsi que, pour la fixation de la garniture d'étanchéité extrudée dans une rainure de réception (15) d'une feuillure de battant ou de châssis d'une fenêtre, d'une porte ou similaire, une réalisation profilée reliée à la barrette de base (4), qui comprend, vue dans une section transversale de la garniture d'étanchéité extrudée, au moins sur un côté de la barrette de base (4), une lèvre de base (5) dépassant en biais vers le haut et élastiquement déformable ainsi qu'un autre dispositif de fixation élastiquement déformable qui, lors de l'insertion de la base de la garniture (2) dans la rainure de réception (15), provoque l'accrochage avec la rainure de réception (15) seulement quand la lèvre de base (5) est sollicitée en direction de la barrette de base (4), caractérisée en ce que l'autre dispositif de fixation est conçu sous la forme d'une saillie (6) déformable élastiquement et disposée sur le côté de la lèvre de base (5) opposé à la barrette de base (4) à une certaine distance (a) de son extrémité libre (16).

2. Garniture d'étanchéité élastique extrudée selon la revendication 1, caractérisée en ce que la saillie (6) est réalisée en dents de scie dans une section transversale.

3. Garniture d'étanchéité élastique extrudée selon la revendication 1 ou 2, caractérisée en ce que, sur la lèvre de base (5) et à côté de la saillie (6), d'autres saillies (7, 8) sont prévues sur le côté de la saillie (6) opposé à l'extrémité libre de la lèvre de base (5).

4. Garniture d'étanchéité élastique extrudée selon la revendication 3, selon laquelle sont disposées des lèvres de base (9 ; 16) supplémentaires sur la barrette de base, caractérisée en ce que des saillies (10 à 14 ; 17) déformables élastiquement sont formées également sur ces lèvres de base (9 ; 16) supplémentaires sur leurs côtés opposés à la barrette de base (4).

5. Garniture d'étanchéité élastique extrudée selon la revendication 4, caractérisée en ce que toutes les lèvres de base (5, 9, 16) sont disposées les unes au-dessus des autres en fonction de leur longueur de telle façon que la lèvre de base (5) la plus longue se trouve en haut et la lèvre de base (16) la plus courte en bas.
